# FASCICULE DE BREVET EUROPEEN

(11) **EP 0 306 381 B1**
(45) Date de publication et mention de la délivrance du brevet: **07.01.1993**
(21) Numéro de dépôt: 88402083.5
(22) Date de dépôt: 10.08.1988
(51) Int. Cl.: B65D 6/18, B65D 1/22, E05D 1/02

(54) **Article muni d'articulations élastiques se rigidifiant lors de leur mise en tension**
Element mit elastischen, sich bei Spannung versteifenden Gelenken
Article provided with elastic joints rigidifying themselves under tension

(30) Priorité: 14.08.1987 FR 8711592; 13.11.1987 FR 8715706
(43) Date de publication de la demande: 08.03.1989
(73) Titulaire: Rodi, Olivier, F-78640 Neauphle le Château (FR); Delamour, Dominique, F-78490 Les Mesnuls (FR); Chene, Richard, F-92200 Neuilly-sur-Seine (FR)
(72) Inventeur: Delamour, Dominique, F-78490 Les Mesnuls (FR); Rodi, Olivier, F-78640 Neauphle le Château (FR)
(74) Mandataire: Sauvage, Renée

(56) Documents cités:
- DE-A- 2 329 313
- DE-A- 2 750 849
- DE-A- 2 939 265
- GB-A- 844 723
- US-A- 2 144 318
- US-A- 4 010 865
- US-A- 4 170 313
- US-A- 4 235 346
- MODERN PLASTICS INTERNATIONAL, vol. 1, no. 8, août 1971, pages 78-79; "En-route to the all-plastic refrigerator"

## Description

La présente invention concerne les pièces ou articles du type énoncé dans le préambule de la revendication 1.

Elle trouve une application particulièrement importante, bien que non exclusive, dans le domaine des boîtiers pour matériel électronique tels que boîtiers pour micro-ordinateurs boîtiers de matériel HI-FI, boîtiers d'appareil photographique ou de caméra.

D'autres domaines d'application, également particulièrement intéressants, sont ceux des articles de mobilier pliable et ceux de tous articles comportant un ouvrant et un dormant, l'ouvrant devant par exemple s'articuler et se refermer de façon étanche sur le dormant (fenêtre, porte de réfrigérateur, boîtes à gants de voiture, etc..).

On connait déjà des articles du type ci-dessus défini comportant des éléments articulés les uns par rapport aux autres.

Il existe par exemple des cartons d'archives constitués de plaques en matière plastique mi-souple mi-rigide reliées entre elles. L'articulation de la partie ouvrante avec le boîtier de rangement du carton est en général constituée par un simple amincissement entre deux plaques. Une languette de fixation retient en position repliée la partie ouvrante (en général une tranche du boîtier) sur le boîtier lorsqu'il est fermé.

Un tel dispositif présente plusieurs inconvénients. La rigidité du boîtier n'est pas bonne, ce qui entraîne sa déformation dès qu'il est un peu trop chargé. L'articulation est fragile et risque à terme de se casser.

Enfin, son utilisation en tant que boîtier est limitée. En particulier, il n'est pas possible de concevoir un tel boîtier s'ouvrant sur toutes ses faces et sur lesquelles serait par exemple fixé du matériel électronique.

Actuellement, les boîtiers contenant du matériel électronique sont d'ailleurs conçus tout à fait différemment. Ils sont fabriqués à partir de plaques amovibles non articulées, fixées les unes aux autres lors du montage par des vis ou tout autre moyen équivalent.

Une telle conception permet d'assurer une rigidité et une solidité suffisante au boîtier mais nécessite la gestion d'un stock important de pièces de rechange correspondant à chacune des faces et un temps de montage assez long pour le fabricant. Avec cette conception, il existe de plus des risques gènants du type perte d'une vis de fixation dans le boîtier lors du montage.

Dans le domaine des meubles comportant des éléments rigides s'étendant chacun dans un même plan, les articulations connues ne permettent pas de mise à plat complète des éléments constitutifs articulés les uns aux autres sauf pour des meubles (type table de bridge) de faible solidité.

Le stockage et le transport de tels meubles nécessitent donc des volumes importants et entraînent de ce fait des coûts importants.

Par ailleurs, le document US-A-4 170 313 concerne un agencement de boîtier à parois rabattables dans lequel les éléments articulés en rotation sont agencés comme indiqué dans la préambule de la revendication 1. Toutefois, la partie élastiquement courbable de l'articulation n'a pour rôle que le guidage mutuel des éléments au cours de leur rotation mutuelle et elle n'a pas de rôle fonctionnel en dehors de la phase de rotation ; en particulier elle n'a aucune fonction active lorsque les deux éléments sont dans leur seconde position (position en pliage), de sorte qu'il est nécessaire d'avoir recours à d'autres organes séparés pour assurer le rattrapage des jeux entre les éléments et/ou le positionnement relatif correct des éléments et/ou leur blocage.

L'invention vise à fournir des articles du type ci-dessus défini répondant mieux que ceux antérieurement connus aux exigences de la pratique, notamment en ce qu'ils permettent une conception améliorée de boîtier d'une seule pièce en matériau composite, par exemple pour matériel électronique, en ce qu'ils autorisent un stockage aisé et un transport optimisé d'articles pliants de grande solidité, et en ce qu'ils sont de montage et de fabrication aisée. En particulier, l'articulation de la présente invention autorise un excellent rattrapage des jeux entre les différents éléments et donc, aux tolérances de fabrication près, un positionnement relatif des éléments l'un par rapport à l'autre très précis avec une excellente aptitude à la répétition. Autrement dit, après chaque fonctionnement de l'articulation, les éléments reviennent précisemment et systématiquement à la même place, en position bloquée.

Dans ce but, l'invention propose notamment un article du type ci-dessus défini, caractérisé par les dispositions énoncées dans la partie caractérisante de la revendication 1.

Dans des modes de réalisation avantageux, on a recours en outre à l'une et/ou à l'autre des dispositions suivantes :
- La partie dotée de propriétés élastiques est une pièce fixée rigidement, par exemple de façon amovible, aux deux éléments.
- La partie dotée de propriétés élastiques et les deux éléments rigides forment une seule et même pièce, constituée par un même matériau.
- La pièce constitutive des deux éléments rigides et de la partie dotée de propriétés élastiques est en matériau élastomère thermoplastique dont on peut faire varier les propriétés élastiques et qui est du type connu sous la marque HYTREL.
- La partie dotée de propriétés élastiques est une pièce élastique, par exemple en caoutchouc.
- La partie dotée de propriétés élastiques est une pièce métallique, par exemple en forme de languette ondulée formant ressort.
- Les moyens d'articulation sont agencés pour mettre en tension progresivement la partie élastique jusqu'à un point extrême de tension relative, puis relacher cette tension pour aider l'arrivée en position de blocage des deux éléments rigides l'un contre l'autre.
- La partie dotée de propriétés élastiques est relachée lorsque les deux éléments sont sensiblement à plat dans le même plan et tendue lorsque les deux éléments forment un angle inférieur à 150° entre eux.
- Les moyens de blocage comportent au moins un cran de blocage intermédiaire et les moyens d'articulation sont agencés pour faire occuper à la partie élastique une position tendue intermédiaire lorsque les deux éléments adoptent une position intermédiaire entre la première position et la seconde position, correspondant au blocage intermédiaire.
- Les moyens d'articulation comprennent une saillie, par exemple allongée, formant rotule, solidaire de l'un des éléments, et une rainure propre à coopérer avec ladite saillie, solidaire de l'autre élément. La partie dotée de propriétés élastiques peut alors être agencée pour prendre appui sur ladite saillie allongée lors de sa mise en tension, ou s'insérer dans une encoche réservée dans ladite partie en saillie de façon à permettre le passage d'un point extrême de tension relative de ladite partie dotée de propriétés élastiques puis une détente de celle-ci pour aider le rapprochement, avant blocage, des deux éléments rigides l'un avec l'autre.
- L'article comporte au moins cinq éléments sensiblement en forme de plaques rectangulaires comprenant un élément central et quatre éléments périphériques reliés à chacun des côtés dudit élément central par les moyens d'articulation de telle sorte qu'en position repliée des éléments périphériques par rapport à l'élément central, l'ensemble constitue un boîtier sensiblement parallélépipédique.
- Les éléments sont en matière plastique rigide (polymère thermoplastique ou thermodurcissable), par exemple armée avec des fibres de verre ou des fibres synthétiques.
- La matière plastique est du terpolymère d'acrilonitrile de butadiène et de styrène (ABS).
- La ou les parties dotées de propriétés élastiques sont en élastomère (caoutchouc naturel ou synthétique), par exemple du caoutchouc synthétique GRS à base de butadiène et de styrène. Le caoutchouc peut également comporter du silicone ou tout autre élément comme cela est connu de l'art antérieur.
- Les moyens de blocage d'un élément sur l'autre sont constitués par des clips, verrouillables et déverrouillables par simple pression.

L'invention propose également un boîtier en matière plastique pour circuits électroniques comprenant un élément socle et quatre éléments latéraux et des moyens de fixation de chaque élément latéral à un côté respectif de l'élément socle, caractérisé en ce que lesdits moyens de fixation comportent des moyens d'articulation de chaque élément latéral avec ledit élément socle entre une position à plat où tous les éléments sont sensiblement dans le même plan et une position repliée en butée de chaque élément latéral contre l'élément socle pour former le boîtier, en ce qu'ils comportent des moyens de blocage de chaque élément latéral par rapport à l'élément socle dans ces positions repliées de butée respectives pour maintenir le boîtier en position fermée, et en ce que lesdits moyens d'articulation sont constitués par des pièces en matériau élastique reliant chacun des éléments latéraux respectivement à un côté de l'élément socle, lesdits moyens d'articulation étant agencés pour tendre lesdites pièces entre une position au repos desdites pièces lorsque les éléments latéraux sont à plat avec l'élément socle et une position en tension desdites pièces lorsque les éléments latéraux sont bloqués par rapport à l'élément socle dans la position fermée du boîtier, de telle sorte que les pièces élastiques tendues assurent une bonne rigidité des articulations entre chacun des quatre éléments latéraux et l'élément socle lorsque les moyens de blocage sont enclenchés.

Dans un mode avantageux de réalisation, les éléments latéraux et le socle sont en polymère thermoplastique du type ABS moulé et les pièces en matière élastique sont en élastomère synthétique, du type caoutchouc synthétique à base de butadiène et de styrène surmoulé dans des espaces préalablement ménagés dans les éléments en matière plastique avec lesquels lesdites pièces en matière élastique se soudent lors dudit surmoulage.

L'invention sera mieux comprise à la lecture de la description qui suit d'un mode particulier de réalisation, donné à titre d'exemple non limitatif. La description se réfère aux dessins qui l'accompagnent dans lesquels :
- la **Figure 1** est une vue partielle de côté d'un article selon l'invention dont la partie dotée de propriétés élastiques est une pièce en matière élastique, en position repliée.
- la **figure 2** est une vue de côté d'une variante de la figure 1, avec pièce en matière élastique amovible,
- la **figure 2a** est une vue en coupe partielle d'une articulation selon l'invention comportant une pièce élastique métallique en forme de languette ondulée,
- la **figure 3** est une vue partielle en perspective de l'articulation de la figure 1 en position à plat,
- la **figure 4** est une vue partielle en perspective d'une variante de l'invention à deux positions de blocage, appliquée à une fenêtre,
- la **figure 5** est une vue en coupe d'une autre articulation selon l'invention, pour laquelle la partie dotée de propriétés élastiques est sollicitée lorsque les deux éléments rigides sont dans un même plan,
- la **figure 6** est une vue schématique partielle et en perspective d'un boîtier pour composants électroniques, selon un mode avantageux de réalisation de l'invention,
- la **figure 7** est une vue en coupe partielle d'une face avec clavier intégré du boîtier de la figure 6,
- la **figure 8** est une vue en coupe d'un angle de boîtier d'un type applicable au boîtier de la figure 6, faces repliées,
- la **figure 9** est une vue schématique en perspective de l'angle de la figure 8,
- la **figure 10** est une vue en coupe latérale d'une articulation selon l'invention, par exemple appliquée à un meuble pliable tel qu'un table.
- la **figure 11** est une vue partielle en perspective de la partie articulation d'une table selon l'invention.
- la **figure 12** est une vue partielle de côté d'un article réalisé selon un mode particulier de l'invention, où la partie dotée de propriétés élastiques et les deux éléments rigides sont constitués par une même pièce, en position repliée.
- la **figure 13** est une vue partielle en perspective de l'articulation de la figure 12 en position à plat.
- la **figure 14** est une vue en coupe partielle d'une articulation selon un autre mode avantageux de réalisation de l'invention, agencée pour faire passer la pièce élastique par une tension maximale intermédiaire avant blocage, en position à plat.
- la **figure 15** est une vue en coupe partielle de l'articulation de la figure 14 en position repliée.

La figure 1 montre les moyens d'articulation 1 d'un article comportant deux élements, un élément "mâle" 2 (comprenant une partie en saille 2a) et un élément "femelle" 3 (comprenant une partie en creux 3a) en position repliée et en butée l'un contre l'autre, les éléments 2 et 3 formant un angle entre eux, par exemple 90°.

La Figure 3 montre les mêmes éléments 2 et 3 à plat. Ces deux éléments sont rigides et s'étendent chacun sensiblement dans un même plan. Les moyens d'articulation 1 comportent de plus une pièce 4 en matériau élastique fixé rigidement en 5 et 6 aux deux éléments qu'elle relié l'un à l'autre.

Lorsque les deux éléments sont sensiblement dans le même plan, la pièce 4 en matériau élastique occupe une position relâchée (Figure 3). Lorsque les deux éléments sont en position repliée, et lorsqu'ils sont bloqués l'un par rapport à l'autre par des moyens de blocage (non représentés sur les figures 1 et 3) la pièce 4 occupe une position tendue de telle sorte qu'elle assure une bonne rigidité des moyens d'articulation 1 des deux éléments 2 et 3 entre eux. La pièce 4 en matériau élastique est souple et d'une certaine extensibilité. En position repos, la dureté de la pièce élastique peut par exemple être de l'ordre de 90 shores et passer à 100 shores avec un allongement de 3% lorsqu'elle est mise en tension (par exemple avec de l'ordre de 30 g. de pression). Mais, en fonction de l'application, on pourra faire varier les trois paramètres dureté, extension et valeur de la pression exercée, comme on le souhaite.

Sur les figures 1 et 3 on a représenté un mode de liaison type soudure entre les éléments 2 et 3 et la pièce 4. Ils sont alors constitués tous les trois en matière plastique, par exemple en polymère ABS pour les éléments 2 et 3 et en élastomère contenant du butadiène et du styrène pour la pièce 4. Celle-ci est surmoulée dans les éléments 2 et 3 ayant solidification définitive de ces derniers. Sur la figure 1 on a représenté des canaux 7 en pointillé avant permis de couler l'élastomère.

La figure 2 représente une variante où les pièces 2 et 3 sont en matière plastique ou autre matériau (alu, acier, etc..). Dans ce cas, la pièce 4 en élastomère ne peut plus être fixée par soudage comme dans le cas de la figure 1 avec les éléments 2 et 3. Des pièces 8 et 9 munies d'encoches 10 dans lesquelles viennent s'insérer les extrémités 10a de la pièce 4, lesdites encoches, étant par exemple ondulées pour favoriser l'accrochage, sont prévues et fixées aus éléments 2 et 3 par des moyens connus en soi (non représentés).

La pièce 4 peut également être fixée sur les éléments 2 et 3 par collage ou tous autres moyens de fixation connus de l'homme de l'art.

La figure 2a représente une variante où la pièce 4a est constituée par une languette métallique ondulée. La languette peut alors être fixée sur les pièces 2a et 3a, si elles sont également métalliques, par soudage ou tout autre moyen connu. L'utilisation d'une pièce dotée de propriétés élastiques qui est métallique permet de faire subir des températures et des conditions difficiles à l'articulation sans pour autant l'endommager. Cette disposition présente des avantages importants et permet notamment des applications particulièrement intéressantes dans l'industrie automobile.

La figure 4 montre une variante de l'articulation de l'invention ou deux positions de blocage sont possibles. L'élément 3 comporte une languette 3b propre à coopérer avec une première encoche 2b ou une deuxième encoche 2c de l'élément mâle 2. On a représenté sur la figure 4 l'application de l'articulation à une fenêtre dont l'élément 2 fait partie du dormant et l'élément 3 de l'ouvrant. Des espaces 2d et 3c sont ménagés dans le corps des éléments pour permettre une certaine élasticité et soulesse des éléments l'un par rapport à l'autre.

La figure 5 montre une variante de l'invention où la position de repos de la pièce élastique est prévue lorsque les éléments 2 et 3 forment un angle entre eux, la position tendue étant obtenue lorsque les éléments sont à plat dans le même plan.

La figure 6 montre un boîtier pour circuits électroniques selon l'invention. Ce boîtier comporte un élément socle 10 en forme de plaque sur lequel on vient fixer des circuits électroniques de façon définitive ou amovible. On a représenté à titre indicatif sur la figure 6 une carte électronique 11, un boîtier de puce 12, des supports 13 verticaux, etc... Le boîtier comporte également des éléments latéraux 14 reliés par l'intermédiaire de moyens d'articulation selon l'invention, schématisés en 15, à l'élément socle 10, sur chacun des côtés dudit élément socle. Les éléments 14 sont susceptibles de venir se replier autour des moyens d'articulation 15 pour venir s'appuyer et se fixer par l'intermédiaire de moyens de blocage 16a, 16b en position repliée par rapport à l'élément socle et constituer ainsi le boîtier de forme sensiblement parallèlépipédique. Tous les moyens de blocage n'ont pas été représentés pour ne pas surcharger la figure.

Les éléments 14 comportent des fiches d'entrée-sortie 14a permettant de faire communiquer l'intérieur du boîtier avec des câbles de branchement extérieurs. Ils comportent aussi avantageusement soit des circuits électroniques propres 17, soit un clavier d'interface 18 comportant des boutons poussoirs 19 ou des boutons fonctionnant par contacts élastiques 20. On peut également incorporer à ces éléments latéraux un écran 21 ou tout autre dispositif connu en soi que l'on retrouve dans et sur les boîtiers électroniques, que ce soit des boîtiers pour micro-ordinateurs, chaînes HI-FI, etc.. Les moyens d'articulation 15 comportent une pièce 16 en matériau élastique fixée rigidement aux éléments latéraux d'une part et au socle d'autre part. Un mode de fixation particulièrement intéressant est celui précédemment décrit, les éléments étant en matière thermoplastique type ABS et la pièce en matériau élastique étant surmoulée sur la pièce de base constituée par l'ensemble des cinq éléments que l'on voit apparaître sur la figure 6. On utilisera avantageusement le même appareil pour injecter dans un premier temps le plastique thermodurcissable constituant les éléments rigides et dans un deuxième temps le matériau élastomère venant constituer la pièce 16 de l'articulation 15. Lors du coulage de l'élastomère, celui-ci peut avantageusement venir, par des chemins 22 préalablement préparés dans le moule initial, pénétrer dans des réservations ménagées dans les différents éléments pour constituer une partie du clavier 18 actionnable par pression d'un des éléments latéraux.

La figure 7 montre différents disposifs de boutons de commande, les parties 23, 24, 25 étant en matériau dur et les parties figurées en 26 étant en matériau plus mou : élastomère. La constitution de ce type de clavier étant connue en soi, ne sera pas détaillée plus longuement.

Sur les figures 8 et 9 on a représenté des pièces d'angle 27 solidaires de la plaque socle 10 et sur lesquelles viennent s'encliquer ou se bloquer les éléments latéraux 14. Sur la figure 8, les éléments de blocage 16a, 16b, sont représentés de façon schématique et peuvent par exemple être constitués par des petites boules venant se bloquer dans des trous dont le diamètre d'entrée est légèrement inférieur.

La figure 9 donne en perspective et de façon partielle une idée de l'aspect extérieur du boîtier lorsqu'il est en position repliée.

Il est, bien que cela ne soit pas représenté sur la figure 6, possible et même conseillé d'ajouter un élément supplémentaire relié à l'un des éléments latéraux par le côté opposé à celui qui est relié au socle 10 dudit élément latéral, de façon à pouvoir constituer le couvercle 28 du boîtier lorsque tous les éléments latéraux ont été repliés en position fermée. Ce couvercle 28 vient reposer par exemple sur une portion de la partie supérieure des colonnes 27 du socle 10.

Sur les figures 10 et 11 on a représenté, en vue partielle, un article de mobiler utilisant le même principe d'articulation que celui du boîtier décrit ci-avant.

La figure 11 montre en perspective et en vue partielle deux éléments pouvant constituer une table ou un tabouret.

Il s'agit d'un élément supérieur 30 sur lequel on peut poser des objets et d'un élément servant de pied 31. Ces éléments peuvent être constitués en tous matériaux, plastique, bois, etc..

Les moyens d'articulation sont constitués par une saillie allongée formant rotule 32 et une rainure 33 propre à coopérer avec la saillie, appartenant pour l'un à l'élément 31 et pour l'autre à l'élément 30. La pièce 34 en matériau élastique assure la liaison et la fixation de deux éléments l'un par rapport à l'autre. En position repliée, telle que représentée sur les figures 10 et 11, la mise en tension de cette pièce assure une bonne rigidité de l'ensemble.

Des moyens de blocage 35, comportant par exemple des moyens 36 de mise en tension progressive de la pièce 34, par exemple par rotation d'une molette 37, sont représentés sur les figures. D'autres moyens de mise en tension et de blocage peuvent être utilisés et sont à la portée de l'homme du métier.

Sur la figure 10, on constate que, du fait de la mise en tension de la pièce élastique 34, l'épaisseur e de cette pièce au niveau de la fixation sur l'un éléments est plus grande que l'épaisseur e′ que l'on peut mesurer en partie médiane de la pièce au niveau de la rotule 32 de l'élément 31. Des moyens 38, constitués par exemple par des picots ou tout autre moyen empèchant le glissement de la pièce 34 par rapport aux éléments 30 et 31 sont prévus dans les deux encoches longitudinales 39 des éléments 30 et 31 dans lesquelles la pièce 34 vient s'insérer pour lier lesdits éléments l'un à l'autre.

Les figures 12 et 13 montrent un mode de réalisation particulièrement avantageux de l'invention où la pièce dotée de propriétés élastiques et les deux éléments rigides reliés l'un à l'autre par ladite pièce sont constitués par une même pièce.

Il existe en effet des matériaux dont la dureté et l'extensibilité varie suivant l'épaisseur retenue et/ou des traitements spécifiques appliqués à la partie que l'on veut plus ou moins élastique.

En particulier, la pièce unique utilisée comme articulation selon un mode de réalisation de la présente invention est constituée en élastomère thermoplastique du type connu sous la marque HYTREL déposée par Du Pont de Nemours pour ses élastomères thermoplastiques techniques. Ce type d'élastomère thermoplastique regroupe un grand nombre de caractéristiques recherchées dans les caoutchouc et les plastiques souples à hautes performances. Il est d'une grande tenacité et offre une résilience exceptionnelle, une résistance élevée au fluage, aux chocs et à la fatigue ainsi qu'aux flexions répétées. Une excellente flexibilité aux basses températures et une bonne conservation de ces propriétés aux températures élevées sont également parmi les qualités importantes des élastomères thermoplastiques de ce type. Il résiste en outre aux détériorations de nombreux agents chimiques industriels, huiles et solvants.

Les diverses méthodes de mise en oeuvre de thermoplastiques, notamment le moulage par injection, l'extrusion, l'extrusion-soufflage, le rotomoulage et la coulée à l'état fondu, permettent de fabriquer facilement des pièces à hautes performances avec les formes que l'on souhaite.

Selon la méthode de transformation et le type de polymère utilisé, la mise en oeuvre est effectuée à des températures comprises entre 170°C et 250°C, par exemple de l'ordre de 200°C.

Grâce à des thermoplastiques élastomères du type de HYTREL, on peut ainsi réaliser une articulation du type de celle de l'article selon l'invention en une pièce unique remplaçant ainsi des pièces multiples en plastique, en bois ou en métal reliées par une pièce en matière élastique type caoutchouc.

L'article représenté partiellement sur les figures 12 et 13 est formé essentiellement de deux éléments ou portions : une portion "mâle" 2′ (comprenant une partie en saillie 2′a) et une portion "femelle" 3′ (comprenant une partie en creux 3′a). La figure 12 montre en position repliée et en butée l'une contre l'autre, les éléments ou portions 2′ et 3′ formant un angle entre eux, par exemple 90°.

La figure 13 montre les mêmes portions 2′ et 3′ à plat. Ces deux éléments sont rigides et s'étendent chacun sensiblement dans un même plan. Les moyens d'articulation 1′ comportent de plus une portion 4′ élastique solidaire des portions 2′ et 3′ qu'elle relie l'une à l'autre. Les portions 2′, 3′ et 4′ constituent une même pièce, unique, mais présentant, pour les portions 2′ et 3′, une rigidité et une dureté importante alors que la portion 4′ est élastique et extensible.

Lorsque les deux portions 2′ et 3′ sont sensiblement dans le même plan, la portion 4′ élastique occupe une position relachée (figure 13). Lorsque les deux portions 2′ et 3′ sont en position repliée, et lorsqu'elles sont bloquées l'une par rapport à l'autre par des moyens de blocage (non représentés sur les figures 12 et 13) la portions 4′ occupe une position tendue de telle sorte qu'elle assure une bonne rigidité des moyens d'articulation 1 des deux portions 2′ et 3′ entre elles. La portion 4′ élastique est souple et d'une certaine extensibilité. En position repos, la dureté de la portion élastique peut par exemple être de l'ordre de 80 shores et passer à 100 shores avec un allongement de 3% lorsqu'elle est mise en tension (par exemple avec de l'ordre de 30 g. de pression). Mais, comme on l'a vu et en fonction de l'application, on pourra faire varier les trois paramètres dureté, extension et valeur de la pression exercée comme on le souhaite en jouant sur la composition et l'épaisseur de l'élastomère thermoplastique, du type HYTREL, utilisé.

Les figures 14 et 15 montrent un autre mode de réalisation avantageux dans lequel la partie dotée de propriétés élastiques, par exemple une pièce en caoutchouc 4˝ est agencée pour occuper une position dépassant l'axe de rotation Ox de l'articulation, en position repliée (fig. 15). Ainsi lorsque l'élément 3˝ tourne autour de la rotule 2˝a de l'élément 2˝, la pièce élastique passe par une tension maximale, qui décroît une fois que le plan de ladite pièce 4˝ a dépassé l'axe Ox, ce qui aide à l'amener en position de blocage des deux éléments 3˝ et 2˝ l'un avec l'autre.

Comme il va de soi et comme il en résulte d'ailleurs de ce qui précède, l'invention ne se limite nullement à ceux de ces modes d'application qui ont été plus spécialement envisagés ; elle en embrasse au contraire toutes les variantes, notamment celles où :
- les éléments s'étendant sensiblement dans le même plan comportent des excroissances intégrées audit élément sensiblement perpendiculaires au plan en nombre, volume et dimensions variés,
- la pièce élastique de liaison entre deux mêmes éléments est fragmentée, constituée par plusieurs parties espacés les unes des autres,
- la pièce élastique n'est pâs fixée à un même élément sur toute sa longueur mais sur une partie seulement de celle-ci,
- les éléments reliés entre eux sont en matériau différents,
- les éléments peuvent adopter, grâce à des moyens de blocage intermédiaires, plusieurs positions intermédiaires correspondant à des tensions différentes de la pièce en matériau élastique entre la position relâchée ou au repos et une position tendue dite extrême, qui n'est pas forcément la position où la tension est la plus importante desdites tensions différentes.

## Revendications

1. Article comportant au moins deux éléments rigides (2, 3) susceptibles de pivotement mutuel et réunis l'un à l'autre par des moyens d'articulation (1) qui comportent une partie (4) élastiquement incurvable transversalement et qui sont aptes à faire occuper à ces deux éléments une première position dans laquelle les deux éléments forment un premier angle entre eux et une deuxième position dans laquelle ces deux éléments sont en butée l'un contre l'autre et forment un deuxième angle entre eux, des moyens de blocage étant prévus pour bloquer ces éléments l'un par rapport à l'autre dans la deuxième position,
caractérisé en ce que la susdite partie (4) des moyens d'articulation (1) possède en outre des propriétés de déformation élastique longitudinale de sorte que ladite partie (4) présente une conformation relâchée lorsque les deux éléments (2, 3) occupent leur première position et une conformation sous tension, lorsque les deux éléments sont bloqués l'un par rapport à l'autre dans leur deuxième position, la partie (4) dotée de propriétés élastiques assurant, en conformation tendue, une bonne rigidité de l'articulation (1) des deux éléments (2, 3) en appui l'un contre l'autre lorsque les moyens de blocage sont enclenchés.

2. Article selon la revendication 1, caractérisé en ce que la partie (4) dotée de propriétés élastiques est une pièce différente des deux éléments rigides (2, 3) fixée sur lesdits éléments de façon amovible.

3. Article selon l'une quelconque des revendications 1 et 2, caractérisé en ce que les éléments rigides (2, 3) sont en matière plastique rigide, et en ce que la ou les parties (4) dotées de propriétés élastiques sont en élastomère du type caoutchouc synthétique.

4. Article selon la revendication 1, caractérisé en ce que la partie (4) dotée de propriétés élastiques et les deux éléments rigides forment une seule et même pièce constituée par un même matériau.

5. Article selon la revendication 4, caractérisé en ce que la pièce constitutive des deux éléments (2,3) rigides et de la partie (4) dotée de propriétés élastiques est en matériau élastomère thermoplastique dont on peut faire varier les propriétés élastiques et qui est du type connu sous la marque HYTREL.

6. Article selon l'une quelconque des revendications 1 et 2, caractérisé en ce que la partie (4) dotée de propriétés élastiques est une pièce en matériau élastique.

7. Article selon l'une quelconque des revendications 1 et 2, caractérisé en ce que la partie (4) dotée de propriétés élastiques est une pièce métallique (4a), formant ressort.

8. Article selon l'une quelconque des revendications précédentes, caractérisé en ce que les moyens d'articulation (1) sont agencés pour mettre en tension progressivement la partie (4) dotée de propriétés élastiques jusqu'à un point extrême de tension intermédiaire, puis relâcher partiellement cette tension pour aider l'arrivée en position de blocage des deux éléments rigides (2,3) l'un contre l'autre.

9. Article selon l'une quelconque des revendications précédentes, caractérisé en ce que la partie (4) dotée de propriétés élastiques est relâchée lorsque les deux éléments (2,3) sont sensiblement à plat dans le même plan et tendue lorsque les deux éléments (2,3) forment un angle inférieur à 150° entre eux.

10. Article selon l'une quelconque des revendications précédentes, caractérisé en ce que les moyens de blocage comportent au moins un cran de blocage intermédiaire (2b) et les moyens d'articulation (1) sont agencés pour faire occuper à la partie élastique une position tendue intermédiaire lorsque les deux éléments (2,3) adoptent une position intermédiaire entre la première position et la deuxième position, correspondant au blocage intermédiaire.

11. Article selon l'une quelconque des revendications précédentes, caractérisé en ce que les moyens d'articulation (1) comprennent une saillie, par exemple allongée, formant rotule, solidaire de l'un des éléments, et une rainure propre à coopérer avec ladite saillie, solidaire de l'autre élément.

12. Article selon la revendication 10, caractérisé en ce que la partie (4) dotée de propriétés élastiques est agencée pour prendre appui sur ladite saillie allongée lors de la mise en tension de ladite partie dotée de propriétés élastiques.

13. Article selon l'une quelconque des revendications précédentes, caractérisé en ce qu'ils comportent au moins cinq éléments sensiblement en forme de plaques rectangulaires comprenant un élément central (10) et quatre éléments périphériques (14) reliés à chacun des côtés dudit élément central (10) par les moyens d'articulation (15) de telle sorte qu'en position repliée des éléments périphériques par rapport à l'élément central, l'ensemble constitue un boîtier sensiblement parallélépipédique.

14. Article selon l'une quelconque des revendications précédentes, caractérisé en ce que les moyens de blocage d'un élément sur l'autre sont constitués par des clips (16a), verrouillables et déverrouillables par simple pression.

15. Boîtier en matière plastique pour circuits électroniques comportant au moins cinq éléments sensiblement en forme de plaque rectangulaire comprenant un élément socle (10) et quatre éléments latéraux (14) et des moyens de fixation de chaque élément latéral à un côté respectif de l'élément socle, caractérisé en ce que lesdits moyens de fixation comportent des moyens d'articulation (15) de chaque élément latéral (14) avec ledit élément socle (10) entre une position à plat où tous les éléments sont sensiblement dans le même plan et une position repliée, en butée, de chaque élément latéral (14) contre l'élément socle (10) pour former le boîtier, en ce qu'ils comportent des moyens de blocage (16a, 16b) de chaque élément latéral (14) par rapport à l'élément socle (10) dans ces positions repliées de butée respectives pour maintenir le boîtier en position fermée, et en ce que lesdits moyens d'articulation (15) sont constitués par des pièces (16) en matériau élastique possédant en outre des propriétés de déformation élastique longitudinale et reliant chacun des éléments latéraux respectivement à un côté de l'élément socle, lesdits moyens d'articulation étant agencés pour tendre lesdites pièces entre une position au repos desdites pièces lorsque les éléments latéraux (14) sont à plat avec l'élément socle (10) et une position en tension desdites pièces (16) lorsque les éléments latéraux (14) sont bloqués par rapport à l'élément socle (10) dans la position fermée du boîtier, de telle sorte que les pièces élastiques (16) tendues assurent une bonne rigidité des articulations (15) entre chacun des quatre éléments latéraux (14) et l'élément socle (10) lorsque les moyens de blocage sont enclenchés.

16. Boîtier en matière plastique pour circuits électroniques selon la revendication 15, caractérisé en ce que les éléments latéraux (14) et le socle (10) sont en polymère thermoplastique du type ABS moulé et en ce que les pièces en matière élastique sont en élastomère synthétique, du type caoutchouc synthétique à base de butadiène et de styrène surmoulé dans des espaces préalablement ménagés dans les éléments en matière plastique avec lesquels lesdites pièces en matière élastique se soudent lors dudit surmoulage.

## Claims

1. Article including at least two rigid elements (2, 3) capable of mutual pivoting and joined one to the other by articulation means (1) which include a part (4) which can be elastically incurved transversely and which are capable of making these two elements occupy a first position in which the two elements form a first angle between them and a second position in which these two elements are in abutment one against the other and form a second angle between them, locking means being provided for locking these elements one in relation to the other in the second position,
characterised in that the abovementioned part (4) of the articulation means (1) furthermore possesses longitudinal elastic deformation properties such that the said part (4) exhibits a relaxed configuration when the two elements (2, 3) occupy their first position and a configuration under tension when the two elements are locked one in relation to the other in their second position, the part (4) endowed with elastic properties ensuring, in the tensioned configuration, a good rigidity of the articulation (1) of the two elements (2, 3) bearing one against the other when the locking means are actuated.

2. Article according to Claim 1, characterised in that the part (4) endowed with elastic properties is a component different from the two rigid elements (2, 3) which is detachably fixed to the said elements.

3. Article according to either of Claims 1 and 2, characterised in that the rigid elements (2, 3) are made from rigid plastic material and in that the part or parts (4) endowed with elastic properties are made from elastomer of the synthetic rubber type.

4. Article according to Claim 1, characterised in that the part (4) endowed with elastic properties and the two rigid elements form one and the same component constituted by the same material.

5. Article according to Claim 4, characterised in that the constituent component of the two rigid elements (2, 3) and of the part (4) endowed with elastic properties is made from thermoplastic elastomer material, the elastic properties of which may be varied and which is of the type known by the HYTREL trademark.

6. Article according to either of Claims 1 and 2, characterised in that the part (4) endowed with elastic properties is a component made from elastic material.

7. Article according to either one of Claims 1 and 2, characterised in that the part (4) endowed with elastic properties is a metal component (4a) forming a spring.

8. Article according to any one of the preceding claims, characterised in that the articulation means (1) are arranged in order to tension the part (4) endowed with elastic properties progressively, as far as an extreme point of intermediate tension, and then to relax this tension partially in order to help the two rigid elements (2, 3) to come into the locking position one against the other.

9. Article according to any of the preceding claims, characterised in that the part (4) endowed with elastic properties is relaxed when the two elements (2, 3) are substantially flat in the same plane and tensioned when the two elements (2, 3) make an angle less than 150° between them.

10. Article according to any of the preceding claims, characterised in that the locking means include at least one intermediate locking notch (2b) and the articulation means (1) are arranged in order to make the elastic part occupy an intermediate tensioned position when the two elements (2, 3) adopt a position intermediate between the first position and the second position, corresponding to intermediate locking.

11. Article according to any one of the preceding claims, characterised in that the articulation means (1) comprise a projection, which is elongate for example, forming a swivel joint, integral with one of the elements, and a groove suitable for interacting with the said projection, integral with the other element.

12. Article according to Claim 10, characterised in that the part (4) endowed with elastic properties is arranged in order to bear on the said elongate projection when the said part endowed with elastic properties is tensioned.

13. Article according to any one of the preceding claims, characterised in that they include at least five elements substantially in the form of rectangular plates comprising a central element (10) and four peripheral elements (14) connected to each of the sides of the said central element (10) by articulation means (15) such that, in the folded position of the peripheral elements in relation to the central element, the assembly constitutes a substantially parallelepipedal case.

14. Article according to any one of the preceding claims, characterised in that the means for locking one element onto the other are constituted by clips (16a), which are lockable and unlockable by simple pressure.

15. Case made from plastic material for electronic circuits including at least five elements substantially in the form of a rectangular plate comprising a base element (10) and four lateral elements (14) and means for fixing each lateral element to a respective side of the base element, characterised in that the said fixing means include means (15) for articulating each lateral element (14) with the said base element (10) between a flat position where all the elements are substantially in the same plane and a folded position, in abutment, of each lateral element (14) against the base element (10) in order to form the case, in that they include means (16a, 16b) for locking each lateral element (14) in relation to the base element (10) in these respective folded abutment positions in order to keep the case in the closed position and in that the said articulation means (15) are constituted by components (16) made from elastic material furthermore possessing longitudinal elastic deformation properties and connecting each of the lateral elements respectively to one side of the base element, the said articulation means being arranged in order to tension the said components between a position where the said components are at rest, when the lateral elements (14) are flat with the base element (10), and a position where the said components (16) are under tension, when the lateral elements (14) are locked in relation to the base element (10) in the closed position of the case, such that the tensioned elastic components (16) ensure a good rigidity of the articulations (15) between each of the four lateral elements (14) and the base element (10) when the locking means are actuated.

16. Case made from plastic material for electronic circuits according to Claim 15, characterised in that the lateral elements (14) and the base (10) are made from thermoplastic polymer of the moulded ABS type and in that the components made from elastic material are made from synthetic elastomer, of the synthetic rubber type based on butadiene and styrene which is overmoulded in spaces previously provided in the elements made from plastic material, with which elements the said components made from elastic material are welded during the said overmoulding.

## Patentansprüche

1. Artikel, bestehend aus wenigstens zwei starren Elementen (2, 3), die gegenseitig verschwenkbar sind und miteinander durch Gelenkmittel (1) verbunden sind, die einen in Querrichtung elastisch krümmbaren Teil (4) umfassen und eine erste Stellung dieser beiden Elemente ermöglichen, in der diese einen ersten Winkel miteinander bilden, und eine zweite Stellung, in der die beiden Elemente aneinander in Anschlag sind und miteinander einen zweiten Winkel bilden, wobei Blockiermittel vorgesehen sind, um diese Elemente in bezug aufeinander in der zweiten Stellung zu blockieren, dadurch gekennzeichnet, daß der Teil (4) der Gelenkmittel (1) außerdem elastische Längsverformungseigenschaften besitzt, so daß der Teil (4) eine gelockerte Gestalt hat, wenn die beiden Elemente (2, 3) ihre erste Stellung einnehmen, und eine gespannte Gestalt, wenn die beiden Elemente in bezug aufeinander in ihrer zweiten Stellung blockiert sind, wobei der Teil (4) mit elastischen Eigenschaften in der gespannten Gestalt eine gute Steifheit des Gelenks (1) der beiden aneinander anliegenden Elemente (2, 3) gewährleistet, wenn die Blockiermittel verrastet sind.

2. Artikel nach Anspruch 1, dadurch gekennzeichnet, daß der Teil (4) mit elastischen Eigenschaften ein von den beiden starren Elementen (2, 3) getrenntes Teil ist, das an den Elementen abnehmbar befestigt ist.

3. Artikel nach einem der Ansprüche 1 und 2, dadurch gekennzeichnet, daß die starren Elemente (2, 3) aus starrem Kunststoff bestehen und daß der oder die Teile (4) mit elastischen Eigenschaften aus einem Elastomer vom Typ Kunstgummi bestehen.

4. Artikel nach Anspruch 1, dadurch gekennzeichnet, daß der Teil (4) mit elastischen Eigenschaften und die beiden starren Elemente ein einziges Stück bilden, das aus ein und demselben Werkstoff besteht.

5. Artikel nach Anspruch 4, dadurch gekennzeichnet, daß das aus den beiden starren Elementen (2, 3) und dem Teil (4) mit elastischen Eigenschaften bestehende Teil aus einem thermoplastischen Elastomerwerkstoff besteht, dessen elastische Eigenschaften geändert werden können und der von dem unter dem Warenzeichen HYTREL bekannten Typ ist.

6. Artikel nach einem der Ansprüche 1 und 2, dadurch gekennzeichnet, daß der Teil (4) mit elastischen Eigenschaften ein Teil aus elastischem Werkstoff ist.

7. Artikel nach einem der Ansprüche 1 und 2, dadurch gekennzeichnet, daß der Teil (4) mit elastischen Eigenschaften ein eine Feder bildendes Metallteil (4a) ist.

8. Artikel nach einem der vorhergehenden Ansprüche, dadurch gekennzeichnet, daß die Gelenkmittel (1) so ausgebildet sind, daß sie den Teil (4) mit elastischen Eigenschaften bis zu einem Zwischenspannungsendpunkt allmählich unter Spannung setzen und dann diese Spannung teilweise lockern, um den Eintritt der beiden starren Elemente (2, 3) in die Stellung der gegenseitigen Blockierung zu unterstützen.

9. Artikel nach einem der vorhergehenden Ansprüche, dadurch gekennzeichnet, daß der Teil (4) mit elastischen Eigenschaften locker ist, wenn die beiden Elemente (2, 3) im wesentlichen flach in der gemeinsamen Ebene liegen, und gespannt, wenn die beiden Elemente (2, 3) einen Winkel von unter 150° miteinander bilden.

10. Artikel nach einem der vorhergehenden Ansprüche, dadurch gekennzeichnet, daß die Blockiermittel wenigstens eine Zwischenblockierraste (2b) umfassen und die Gelenkmittel (1) so ausgebildet sind, daß sie den elastischen Teil eine gespannte Zwischenstellung einnehmen lassen, wenn die beiden Elemente (2, 3) eine Zwischenstellung zwischen der ersten Stellung und der zweiten Stellung einnehmen, die der Zwischenblockierung entspricht.

11. Artikel nach einem der vorhergehenden Ansprüche, dadurch gekennzeichnet, daß die Gelenkmittel (1) einen beispielsweise länglichen, ein Kugelgelenk bildenden Vorsprung, der mit einem der Elemente fest verbunden ist, und eine Nut besitzen, die mit diesem Vorsprung zusammenwirken kann und mit dem anderen Element fest verbunden ist.

12. Artikel nach Anspruch 10, dadurch gekennzeichnet, daß das Teil (4) mit elastischen Eigenschaften so ausgebildet ist, daß es an dem länglichen Vorsprung beim Unterspannungsetzen des Teils mit elastischen Eigenschaften anliegt.

13. Artikel nach einem der vorhergehenden Ansprüche, dadurch gekennzeichnet, daß er wenigstens fünf Elemente im wesentlichen in Form von rechteckigen Platten besitzt, die ein zentrales Element (10) und vier Umfangselemente (14) umfassen, die mit jeder der Seiten des zentralen Elements (10) durch die Gelenkmittel (15) verbunden sind, so daß die Einheit in der bezüglich des zentralen Elements gefalteten Stellung der Umfangselemente ein im wesentlichen quaderförmiges Gehäuse bildet.

14. Artikel nach einem der vorhergehenden Ansprüche, dadurch gekennzeichnet, daß die Mittel zur Blockierung eines Elements am anderen aus Clips (16a) bestehen, die durch einfachen Druck verriegelbar und entriegelbar sind.

15. Gehäuse aus Kunststoff für elektronische Schaltungen, bestehend aus wenigstens fünf Elementen im wesentlichen in Form von rechteckigen Platten, die ein Sockelelement (10) und vier seitliche Elemente (14) und Mittel zur Befestigung jedes seitlichen Elements an der jeweiligen Seite des Sockelelements besitzen, dadurch gekennzeichnet, daß die Befestigungsmittel Mittel (15) zur Anlenkung jedes seitlichen Elements (14) an dem Sockelelement (10) zwischen einer flachen Stellung, in der alle Elemente im wesentlichen in derselben Ebene sind, und einer gefalteten Stellung aufweisen, in der jedes seitliche Element (14) an dem Sockelelement (10) in Anschlag ist, um das Gehäuse zu bilden, daß sie Mittel (16a, 16b) zur Blockierung jedes seitlichen Elements (14) bezüglich des Sockelelements (10) in diesen jeweiligen gefalteten Anschlagstellungen aufweisen, um das Gehäuse in geschlossener Stellung zu halten, und daß die Gelenkmittel (15) aus Teilen (16) aus elastischem Werkstoff bestehen, die außerdem Eigenschaften der elastischen Längsverformung besitzen und jedes der seitlichen Elemente jeweils mit einer Seite des Sockelelements verbinden, wobei die Gelenkmittel so ausgebildet sind, daß sie diese Teile zwischen einer Ruhestellung der Teile, wenn die seitlichen Elemente (14) mit dem Sockelelement (10) flach liegen, und einer gespannten Stellung dieser Teile (16) spannen, wenn die seitlichen Elemente (14) bezüglich des Sockelements (10) in der geschlossenen Stellung des Gehäuses blockiert sind, so daß die gespannten elastischen Teile (16) eine gute Steifheit der Gelenke (15) zwischen jedem der vier seitlichen Elemente (14) und dem Sockelelement (10) gewährleisten, wenn die Blockiermittel verrastet sind.

16. Gehäuse aus Kunststoff für elektronische Schaltungen nach Anspruch 15, dadurch gekennzeichnet, daß die seitlichen Elemente (14) und der Sockel (10) aus einem thermoplastischen Polymer vom Typ gegossenes ABS bestehen und daß die Teile aus elastischem Werkstoff aus synthetischem Elastomer vom Typ Kunstkautschuk auf der Basis von Butadien und Styrol bestehen, das in Räumen aufgegossen ist, die zuvor in den Elementen aus Kunststoff vorgesehen sind, mit denen die Teile aus elastischem Werkstoff sich bei der Aufgießung verschweißen.
